# EUROPÄISCHE PATENTSCHRIFT

(11) **EP 0 826 429 B1**
(45) Veröffentlichungstag und Bekanntmachung des Hinweises auf die Patenterteilung: **08.05.2002**
(21) Anmeldenummer: 97111944.1
(22) Anmeldetag: 14.07.1997
(51) Int. Cl.: B05C 1/08

(54) **Klebstoffauftragsvorrichtung**
Device for applying glue
Dispositif d'application d'adhésif

(30) Priorität: 27.08.1996 DE 19634594
(43) Veröffentlichungstag der Anmeldung: 04.03.1998
(73) Patentinhaber: Windmöller & Hölscher, D-49525 Lengerich (DE)
(72) Erfinder: Feldkämper, Richard, 49525 Lengerich (DE); Duwendag, Rüdiger, 49525 Lengerich (DE); Rautenberg, Horst, 49536 Lienen (DE)

(56) Entgegenhaltungen:
- EP-A- 0 642 841
- DE-B- 1 146 435
- DE-C- 19 532 582
- US-A- 3 614 941
- US-A- 4 117 800
- US-A- 4 370 926
- US-A- 4 683 835

## Beschreibung

Die Erfindung betrifft eine Klebstoffauftragsvorrichtung mit hängend und frei fliegend an einer Tragplatte gelagerten Klebstoffwalzen, die mit einem an diese angestellten Gehäuse eine Klebstoffkammer bilden, bei der die Tragplatte seitlich von den Klebstoffwalzen um eine vertikale Achse schwenkbar in einem Maschinengestell gelagert ist.

Eine Klebstoffauftragsvorrichtung dieser Art ist beispielsweise aus DE-195 32 582.6 bekannt. Trotz der Ausschwenkbarkeit bekannter Klebstoffauftragsvorrichtungen, die die Zugänglichkeit erleichtert, besteht bei diesen das Problem, daß sie zum Zwecke ihrer Reinigung in komplizierter und aufwendiger Weise zerlegt werden müssen.

Aufgabe der Erfindung ist es daher, eine Klebstoffauftragsvorrichtung der eingangs angegebenen Art zu schaffen, die sich bei guter Zugänglichkeit einfach und schnell warten und reinigen läßt.

Erfindungsgemäß wird diese Aufgabe bei einer Klebstoffauftragsvorrichtung der eingangs angegebenen Art dadurch gelöst, daß die Tragplatte mit Tragstücken versehen ist, an denen das Gehäuse abnehmbar befestigt ist.

Die erfindungsgemäße Klebstoffauftragsvorrichtung läßt sich einfach und schnell nur durch Abnehmen des Gehäuses warten und reinigen, wobei sich die Klebstoffauftragsvorrichtung nach erneuter Befestigung des Gehäuses sofort wieder in ihre Betriebsstellung verschwenken läßt.

Nach einer bevorzugten Ausführungsform ist vorgesehen, daß an der Tragplatte das Gehäuse seitlich einfassende Träger oder Bolzen befestigt sind und das Gehäuse mit einer dieses seitlich überragenden Lasche versehen ist, die mit den Trägern oder Bolzen verschraubbar sind. Nur durch Lösen der Lasche läßt sich nach dieser Ausführungsform der Erfindung das Gehäuse abnehmen.

In weiterer Ausgestaltung der Erfindung ist vorgesehen, daß die Tragplatte mit einer an einer in dieser gelagerten Welle befestigten Zahnriemenscheibe versehen ist, deren die Tragplatte überragender Wellenzapfen mit einem gestellfesten Motor kuppelbar ist, und daß über die Zahnriemenscheibe ein endloser, die Klebstoffwalzen antreibender Zahnriemen läuft. Dabei ist die Kupplung des Motors so ausgebildet, daß diese beim Ausschwenken der Tragplatte gelöst wird und sich bei eingeschwenkter Tragplatte im gekuppelten Zustand befindet.

Zweckmäßigerweise sind an der Tragplatte zwei Klebstoffwalzen gelagert. Die Klebstoffwalzen können auf mit der Tragplatte verbundenen Bolzen gelagert sein.

Nach einer bevorzugten Ausführungsform ist vorgesehen, daß die Klebstoffwalzen jeweils durch zwei Wälzlager auf dem Bolzen gelagert sind, von denen die oberen verschieblich und die unteren als Festlager ausgebildeten jeweils durch in die Bolzen einschraubbare Schrauben, Ringscheiben und Federn gegen die Ringstufen der Bolzen spannbar sind. Durch die Anordnung der Federn lassen sich Klebstoffwalzen durch Betätigung der Schrauben in ihrer axialen Lage einstellen, so daß sie dichtend an die Bodenplatte des Gehäuses angestellt werden können und sich der Dichtspalt einstellen läßt. Diese Lagerung führt weiterhin zu dem Vorteil, daß die Klebstoffwalzen etwa im mittleren Bereich auf den Bolzen gelagert sind, so daß die Gefahr, daß die fliegend gelagerten Leimwalzen sich an ihren unteren Enden voneinander weg spreizen können, weitgehend vermieden ist.

Zur Erhöhung der Dichtwirkung können in der an den Stirnseiten der Klebstoffwalzen anliegenden Bodenplatte des Gehäuses im Randbereich der Stirnseite zu dem Walzenspalt und der einlaufseitigen vertikalen Begrenzungskante der Seitenwand des Gehäuses hin keilförmig ansteigende Nuten angeordnet sein. Durch diese Nuten wird etwa austretender Klebstoff durch den hydrodynamischen Effekt wieder in die Klebstoffkammer eingezogen.

In weiterer Ausgestaltung der Erfindung ist vorgesehen, daß in der Tragplatte oberhalb des der Lagerung einer Klebstoffwalze dienenden Abschnitts eines Bolzens ein zu diesem exzentrischer Teil des Bolzens drehbar gelagert ist, der durch eine Druckmittel-Kolben-Zylinder-Einheit verschwenkbar ist. Durch diese Verschwenkbarkeit läßt sich der Spalt zwischen den Klebstoffwalzen entsprechend der gewünschten Auftragsdicke einstellen und auch vollständig schließen.

Ein Ausführungsbeispiel der Erfindung wird nachstehend anhand der Zeichnung näher erläutert. In dieser zeigt
- Fig. 1: eine Draufsicht auf die Klebstoffauftragsvorrichtung,
- Fig. 2: eine Rückansicht der Klebstoffauftragsvorrichtung nach Fig. 1,
- Fig. 3: einen Schnitt durch die Klebstoffauftragsvorrichtung längs der Linie III-III in Fig. 1,
- Fig. 4: eine Seitenansicht der Klebstoffauftragsvorrichtung nach Fig. 3,
- Fig.5: einen Schnitt durch die Platte und Tragplatte nach den Fig. 3 und 4 mit dem Antrieb der Klebstoffauftragswalzen und
- Fig. 6: eine Draufsicht auf die Klebstoffkammer der Klebstoffauftragsvorrichtung nach entfernter Tragplatte.

An einem Träger oder einer Platte 1 eines Maschinengestells ist um einen vertikalen Bolzen 2 eine Tragplatte 3 schwenkbar gelagert, in der parallel zueinander zwei Bolzen 4, 5 gehaltert sind. Auf diesen Bolzen sind die Klebstoffauftragswalzen 6, 7 über jeweils zwei Wälzlager drehbar gelagert, und zwar über obere bewegliche Lager 8, 9 und untere Lager 10, 11, deren äußeren Ringe über Klemmringe an einer Ringstufe der Klebstoffwalzen festgelegt sind und deren inneren Ringe sich über Tellerfedern 12 auf Ringstufen der Bolzen abstützen, wobei die inneren Ringe der Wälzlager 10, 11 durch Ringscheiben 13 gegen die Tellerfedern 12 durch die Befestigungsschrauben 14 spannbar sind.

Der Bolzen 4 ist mit einem oberen zu diesem exzentrischen Abschnitt 16 versehen, der in einer in einer Bohrung der Tragplatte 3 befestigten Buchse 17 drehbar aber axial unverschieblich durch Wälzlager gelagert ist. Auf den die Tragplatte 3 durchsetzenden Zapfen 18 des Bolzens 4, 16 ist ein radialer Hebel 19 befestigt, an dem die Kolbenstange 20 eines Pneumatikzylinders 21 angelenkt ist, der schwenkbar um den Zapfen 22 auf der Tragplatte 3 gelagert ist. Durch den Pneumatikzylinder 21 läßt sich der Bolzen 4 verdrehen, so daß sich die Breite des zwischen den Klebstoffwalzen 6, 7 gebildeten Spalt einstellen und sich dieser auch vollkommen schließen läßt.

Parallel zu den Lagerbolzen 4, 5 sind an der Tragplatte 3 Haltebolzen 24, 25 befestigt, die der Halterung des Gehäuses 26 der Klebstoffkammer dienen. Die Rückwandung des Gehäuses 26 ist mit einer querverlaufenden Lasche 27 verbunden, die an ihren beiden das Gehäuse überragenden Enden mit Befestigungsbohrungen versehen ist, durch die Befestigungsschrauben 28 in Gewindebohrungen der Haltebolzen 24, 25 eingeschraubt sind. Zweckmäßigerweise sind die Befestigungsschrauben 28 in der aus Fig. 3 ersichtlichen Weise als Knebelschrauben 29 ausgebildet.

Das Gehäuse 26 weist eine untere Abschlußplatte 30 auf, auf die sich die unteren Stirnseiten der Klebstoffwalzen 6, 7 dichtend abstützen. In die Bodenplatte 30 sind im Randbereich der Stirnseiten der Klebstoffwalzen 6, 7 kreisbogenförmige Nuten 31, 32 eingearbeitet, die zu der einlaufseitigen vertikalen Begrenzungskante der Seitenwand 33 des Gehäuses 26 und zu dem Walzenspalt hin keilförmig ansteigen.

Unterhalb der Klebstoffkammer ist eine Wanne 36 angeordnet, die dem Auffangen abtropfenden Klebstoffs dient.

In der Tragplatte 3 ist in einer exzentrischen Buchse 40 eine Welle 41 gelagert, auf deren unteren, die Tragplatte 3 überragenden Wellenzapfen eine Zahnriemenscheibe 42 aufgekeilt ist. Über die Zahnriemenscheibe 42 läuft ein endloser Zahnriemen 43, der die mit dem Klebstoffwalzen 6, 7 verbundene Zahnriemenscheibe 44, 45 antreibt.

Auf den die Tragplatte 3 überragenden Zapfen der Welle 41 ist ein radialer Hebel 46 befestigt, über den die Welle 41 durch einen exzentrischen Kurbelzapfen 47 des Motors 48 angetrieben ist, der in der aus Fig. 3 ersichtlichen Weise an die Platte 1 angeflanscht ist.

In der eingeschwenkten Betriebsstellung stützt sich die Tragplatte 3 über einen Anschlag 50 an der gestellfesten Platte 1 ab.

Die Klebstoffwalze 6 überträgt den Klebstoff auf die Leimauftragswalze 53. Die an die Klebstoffwalze 44 angestellte Klebstoffwalze 45 dient der Verreibung und der Verteilung des Klebstoffs und entsprechend der Breite des zwischen den Klebstoffwalzen gebildeten Spalts der Einstellung der Dicke des übertragenen Klebstoffilms.

Wegen der Ausgestaltung und Wirkung der Klebstoffauftragsvorrichtung wird auf die DE-195 32 582.6 verwiesen.

## Patentansprüche

1. Klebstoffauftragsvorrichtung
mit hängend und freifliegend an einer Tragplatte (3) gelagerten Klebstoffwalzen (6, 7), die mit einem an diese angestellten Gehäuse (26) eine Klebstoffkammer bilden,
bei der die Tragplatte (3) seitlich von den Klebstoffwalzen (6, 7) um eine vertikale Achse schwenkbar in einem Maschinengestell (1) gelagert ist,
**dadurch gekennzeichnet,**
**daß** die Tragplatte (3) mit Tragstücken (24, 25) versehen ist, an denen das Gehäuse (26) abnehmbar befestigt ist.

2. Klebstoffauftragsvorrichtung nach Anspruch 1, **dadurch gekennzeichnet, daß** an der Tragplatte (3) das Gehäuse (26) seitlich einfassende Träger oder Bolzen (24, 25) befestigt sind und das Gehäuse (26) mit einer dieses seitlich überragenden Lasche (27) versehen ist, die mit den Trägern oder Bolzen (24, 25) verschraubbar ist.

3. Klebstoffauftragsvorrichtung nach Anspruch 1 oder 2, **dadurch gekennzeichnet, daß** die Tragplatte (3) mit einer an einer in dieser gelagerten Welle (41) befestigten Zahnriemenscheibe (42) versehen ist, deren die Tragplatte (3) überragender Wellenzapfen mit einem gestellfesten Motor (48) kuppelbar ist, und daß über die Zahnriemenscheibe (42) ein endloser die Klebstoffwalzen (6, 7) antreibender Zahnriemen (43) läuft.

4. Klebstoffauftragsvorrichtung nach einem der Ansprüche 1 bis 3, **dadurch gekennzeichnet, daß** an der Tragplatte (3) zwei Klebstoffwalzen (6, 7) gelagert sind.

5. Klebstoffauftragsvorrichtung nach einem der Ansprüche 1 bis 4, **dadurch gekennzeichnet, daß** die Klebstoffwalzen (6, 7) auf mit der Tragplatte (3) verbundenen Bolzen (4, 5) gelagert sind.

6. Klebstoffauftragsvorrichtung nach einem der Ansprüche 1 bis 5, **dadurch gekennzeichnet, daß** die Klebstoffwalzen jeweils durch zwei Wälzlager (8 - 11) auf den Bolzen (4, 5) gelagert sind, von denen die oberen (8, 9) verschieblich und die unteren (10, 11), als Festlager ausgebildeten, jeweils durch in die Bolzen einschraubbare Schrauben (14), Ringscheiben (13) und Federn (12) gegen Ringstufen der Bolzen (4, 5) spannbar sind.

7. Klebstoffauftragsvorrichtung nach einem der Ansprüche 1 bis 6, **dadurch gekennzeichnet, daß** in der an den Stirnseiten der Klebstoffwalzen (6, 7) anliegenden Bodenplatte (30) des Gehäuses (26) im Randbereich der Stirnseiten zu dem Walzenspalt und der einlaufseitigen vertikalen Begrenzungskante der Seitenwand (33) des Gehäuses (26) hin keilförmig ansteigende Nuten (31, 32) angeordnet sind.

8. Klebstoffauftragsvorrichtung nach einem der Ansprüche 1 bis 7, **dadurch gekennzeichnet, daß** in der Tragplatte (3) oberhalb des der Lagerung einer Klebstoffwalze (6) dienenden Abschnitts eines Bolzens ein zu diesem exzentrischer Teil (16) des Bolzens (4) drehbar gelagert ist, der durch eine Druckmittel-Kolben-Zylinder-Einheit (21) verdrehbar ist.

## Claims

1. Device for applying glue
having glue rollers (6, 7) which are mounted so as to be suspended and cantilevered on a carrier plate (3) and which, with a housing (26) set against the said rollers (6, 7), form a glue chamber,
in which the carrier plate (3) is mounted at the side of the glue rollers (6, 7) in a machine frame (1) such that it can be pivoted about a vertical axis,
**characterized in that**
the carrier plate (3) is provided with carrier pieces (24, 25) to which the housing (26) is fixed such that it can be removed.

2. Device for applying glue according to Claim 1, **characterized in that** carriers or bolts (24, 25) which grip the housing (26) at the sides are fixed to the carrier plate (3), and the housing (26) is provided with a lug (27) which projects laterally beyond it and which can be screwed to the carriers or bolts (24, 25).

3. Device for applying glue according to Claim 1 or 2, **characterized in that** the carrier plate (3) is provided with a toothed belt pulley (42) which is fixed to a shaft (41) mounted in the said carrier plate (3) and whose shaft journals projecting beyond the carrier plate (3), can be coupled to a motor (48) that is fixed to the frame, and **in that** an endless toothed belt (43) that drives the glue rollers (6, 7) runs over the toothed belt pulley (42).

4. Device for applying glue according to one of Claims 1 to 3, **characterized in that** two glue rollers (6, 7) are mounted on the carrier plate (3).

5. Device for applying glue according to one of Claims 1 to 4, **characterized in that** the glue rollers (6, 7) are mounted on bolts (4, 5) connected to the carrier plate (3),

6. Device for applying glue according to one of Claims 1 to 5, **characterized in that** the glue rollers are in each case mounted on the bolts (4, 5) by means of two rolling-contact bearings (8-11), of which the upper (8, 9) are displaceable, and the lower (10, 11), designed as a fixed bearing, can be clamped in each case against annular steps on the bolts (4,5) by means of screws (14), annular washers (13) and springs (12) which can screwed into the bolts.

7. Device for applying glue according to one of Claims 1 to 6, **characterized in that** in the base plate (30) which belongs to the housing (26) and bears on the ends of the glue rollers (6, 7), in the edge region of the ends, there are arranged grooves (31, 32) which rise in a wedge shape towards the roller gap and the vertical bounding edge of the side wall (33) of the housing (26) on the inlet side.

8. Device for applying glue according to one of Claims 1 to 7, **characterized in that** in the carrier plate (3), above the section of a bolt that serves to mount a glue roller (6), a part (16) of the bolt (4) which is eccentric with respect to the said section is rotatably mounted and can be rotated by means of a hydraulic piston-cylinder unit (21).

## Revendications

1. Dispositif d'application de colle avec des rouleaux de colle (6, 7) logés d'une manière suspendue et volant librement à une plaque de support (3), qui forment avec un boîtier (26) appliqué à ceux-ci une chambre de colle, où la plaque de support (3) est logée latéralement des rouleaux de colle (6, 7) d'une manière pivotante autour d'un axe vertical dans un bâti de machine (1), **caractérisé en ce que** la plaque de support (3) est pourvue de pièces de support (24, 25) sur lesquelles le boîtier (26) est fixé amoviblement.

2. Dispositif d'application de colle selon la revendication 1, **caractérisé en ce que** sont fixés a la plaque de support (3) des supports ou boulons (24, 25) entourant le boîtier (26) sur les côtés, et **en ce que** le boîtier (26) est pourvu d'une languette (27) faisant saillie latéralement sur celui-ci qui peut être assemblée par vissage avec les supports ou boulons (24, 25).

3. Dispositif d'application de colle selon la revendication 1 ou 2, **caractérisé en ce que** la plaque de support (3) est pourvue d'un disque denté (42) fixé à un arbre (41) logé dans celui-ci, où le tourillon d'arbre faisant saillie sur la plaque de support (3) peut être accouplé à un moteur (48) solidaire du bâti et **en ce que** passe sur le disque denté (42) une courroie dentée (43) sans fin, entraînant les rouleaux de colle (6, 7).

4. Dispositif d'application de colle selon l'une des revendications 1 à 3, **caractérisé en ce que** deux rouleaux de colle (6, 7) sont logés à la plaque de support (3).

5. Dispositif d'application de colle selon l'une des revendications 1 à 4, **caractérisé en ce que** les rouleaux de colle (6, 7) sont logés sur des boulons (4, 5) reliés à la plaque de support (3).

6. Dispositif d'application de colle selon l'une des revendications 1 à 5, **caractérisé en ce que** les rouleaux de colle sont logés respectivement par deux paliers à roulement (8-11) sur les boulons (4, 5) dont ceux se trouvant en haut (8, 9) sont déplaçables et ceux se trouvant en bas (10, 11), réalisés comme paliers fixes, peuvent être serrés respectivement par des vis (14) pouvant être vissés dans les boulons, des disques annulaires (13) et des ressorts (12) contre les gradins annulaires des boulons (4, 5).

7. Dispositif d'application de colle selon l'une des revendications 1 à 6, **caractérisé en ce que** sont disposés dans la plaque de fond (30)) du boîtier (36) s'appliquant aux côtés frontaux des rouleaux de colle (6, 7), dans la zone de bord des côtés frontaux vers l'écartement des rouleaux et l'arête de délimitation verticale, côté entrée, de la paroi latérale (33) du boîtier (26), des rainures (31, 32) remontant en forme de coin.

8. Dispositif d'application de colle selon l'une des revendications 1 à 7, **caractérisé en ce qu'**est logé d'une manière tournante dans la plaque de support (3) au-dessus du tronçon d'un boulon servant au logement d'un rouleau de colle (6), une partie excentrique (16) du boulon (4) qui peut être tournée par une unité a piston et à cylindre à fluide sous pression (21).
